# EUROPÄISCHE PATENTSCHRIFT

(11) **EP 1 665 300 B1**
(45) Veröffentlichungstag und Bekanntmachung des Hinweises auf die Patenterteilung: **16.07.2008**
(21) Anmeldenummer: 04765457.9
(22) Anmeldetag: 21.09.2004
(51) Int. Cl.: H01F 38/18, H01F 38/14

(54) **INDUKTIVER DREHÜBERTRAGER**
INDUCTIVE ROTATING TRANSFORMER
TRANSFORMATEUR TOURNANT INDUCTIF

(30) Priorität: 23.09.2003 DE 10344055
(43) Veröffentlichungstag der Anmeldung: 07.06.2006
(73) Patentinhaber: SIEMENS AKTIENGESELLSCHAFT, 80333 München (DE)
(72) Erfinder: MAKUTH, Jens, 90537 Feucht (DE); SCHIMMER, Jürgen, 90473 Nürnberg (DE)
(86) Internationale Anmeldenummer: PCT/EP2004/010581
(87) Internationale Veröffentlichungsnummer: WO 2005/031770

(56) Entgegenhaltungen:
- EP-A- 0 926 690
- EP-A- 1 005 052
- EP-A- 1 241 732
- US-A- 5 412 366
- US-A- 5 814 900

## Beschreibung

Die Erfindung betrifft einen induktiven Drehübertrager.

Daten- und Energieübertragung (Telemetrie) zu bewegten Maschinenteilen ist vor allem in der Industrie, insbesondere bei und/oder in verteilten Automatisierungssystemen ein zentrales Problem. Produktionsprozesse, vorrangig beispielsweise bei Werkzeugmaschinen, Robotern, etc. finden an rotierenden oder allgemein bewegten Werkstücken statt, oder die Werkzeuge rotieren und/oder bewegen sich um das zu bearbeitende Werkstück herum. Zur Datenübertragung in solchen Systemen werden u.a. Datennetze benötigt. Dazu werden beispielsweise Bussysteme wie z.B. Feldbus, Profibus, Ethernet, Industrial Ethernet, oder auch FireWire, aber auch zunehmend schaltbare Hochleistungsdatennetze, also Punkt-zu-Punkt-Verbindungen, insbesondere Realtime Ethernet (RTE) oder auch isochrones RTE (IRTE) eingesetzt.

Datenübertragung wird heute entweder mit konventionellen Kabelschlepps oder mechanischen Schleifringen realisiert. Es existieren jedoch auch kapazitive und optische Verfahren, die aber technische Einschränkungen oder Kostenprobleme mit sich bringen. Funk fällt bislang aufgrund der geringen Nettodatenraten und zusätzlicher Protokoll-Layer, aber auch wegen Elektromagnetischer Verträglichkeit (EMV) und aus Zuverlässigkeitsgründen ganz aus diesem Raster heraus.

Die Kabelschlepplösung verhindert eine Endlosdrehung und begrenzt die Produktionsgeschwindigkeit durch die notwendige Rückdrehung z.B. der Werkzeuge (sonst Abscherung der Kabel). Die Minimierung der Nebenzeiten im System spielt jedoch beispielsweise für die Produktivität eine entscheidende Rolle. Eine bevorzugte Lösung für dieses Nebenzeitproblem ist das Ersetzen der Kabelschlepps durch Drehübertrager.

Drehübertrager gibt es in den verschiedensten Ausführungen. Einsetzbar sind berührungsbehaftete Übertrager, z.B. mechanische Schleifringe, Bürsten oder flüssigkeitsbehaftete Quecksilberübertrager aber auch berührungslose Übertrager, wie z.B. optische, kapazitive, induktive oder auf Basis von Funkübertragung realisierte Übertrager.

Bei Verwendung von konventionellen, mechanischen Schleifringen treten Probleme in Bezug auf Abnutzung, EMV und Zuverlässigkeit auf, u.a. auch deshalb, weil in unmittelbarer Nachbarschaft auch die Energie selbst übertragen wird.

Kapazitive Übertrager sind teuer und werden z.B. für militärische Anwendungen eingesetzt.

Für drahtgebundene Systeme (Busse oder Punkt-zu-Punkt-Verbindungen) gibt es bislang keine ideale Lösung. Eine kostengünstige Vorrichtung, die eine transparente (ohne zusätzliche Protokoll-Layer), bidirektionale und full duplex-Datenübertragung ermöglicht, und bei der prinzipiell verschiedene Busprotokolle eingesetzt werden können, existiert derzeit nicht.

Noch wesentlich größere Kosten verursacht ein Fiber-Luft-Fiber-Koppler, der in Form von FORJ's (Fiber Optic Rotary Joints) mit Fiberanschluss verfügbar wäre. Solche FORJs sind beispielsweise mit passiven optischen Elementen ausgestattet und müssen wegen entsprechend hoher Anforderungen auch mit aufwändiger Mechanik, insbesondere Lagertechnik, ausgestattet sein. Diese werden bislang nur in kleiner Stückzahl manuell gebaut und bestehen im wesentlichen aus Edelstählen. Neben den sehr hohen Kosten gibt es auch technische Einschränkungen, z.B. Übertragungsraten, Vibrationen, Drehgeschwindigkeit, Temperatur, etc.

Aus der Video-Technik sind Übertragungstechniken bekannt, die mittels Transformer induktiv von bewegten zu unbewegten Komponenten, beispielsweise Videokopf, übertragen bzw. koppeln.

In Variationen bzw. mit neuen Fertigungstechnologien kann diese Übertragungstechnik auch für Drehübertrager genutzt werden.

Drehübertrager können weiter führend in On-Axis- oder Off-Axis-Systeme unterteilt werden. Bei On-Axis-Systemen ist die Rotationsachse des Drehübertragers als Datenübertragungsstrecke zur Übertragung der Daten reserviert. Bei der zum Anmeldezeitpunkt unveröffentlichten deutschen Anmeldung DE 10230537.4 der Anmelderin ist dies Gegenstand der Erfindung bei einem optischen Drehübertrager.

Nachteil bei On-Axis-Systemen ist insbesondere die Vorbelegung des Raumes der, bzw. um die Rotationsachse zur Datenübertragung, wenn dieser Raum anstelle zur Datenübertragung für Durchführungen, beispielsweise Kabel, Pneumatik, Hydraulik, etc. benutzt werden soll oder benötigt wird.

Aus der EP 0 926 690 A1 ist ein Übertrager mit einem feststehenden Teil, auf dem eine Primärwicklung montiert ist, und einem rotierenden Teil, auf dem eine Sekundärwicklung montiert ist, bekannt. Primär- und Sekundärseite weisen jeweils einen Eisenkern auf, wobei die jeweiligen Eisenkerne über einen Luftspalt getrennt sind. Ferner sind auch primärseitige und sekundärtseitige Wicklungen über einen weiteren Luftspalt getrennt. Dadurch, dass der Luftspalt zwischen den Eisenkernen und der Luftspalt zwischen den Wicklungen unabhängig voneinander gewählt werden können, kann der Übertrager mit einer hohen magnetischen Kopplung ausgelegt werden, ohne einen allzu hohen magnetischen Widerstand zu bewirken. Die magnetische Kopplung zwischen Primär- und Sekundärseite findet bei diesen Übertrager außerhalb der Drehachse des Drehübertragers statt.

Aus US 5 412 266 A ist ein Drehübertrager mit einem rotierenden Teil und einem stationären Teil bekannt. Auf den sich gegenüber liegenden Seiten des rotierenden Teils und des stationären Teils befinden sich Gräben, in die aus einem Verbundstoff gefertigte Spulen eingelegt werden können. Zwischen den Spulen des rotierenden Teils und des feststehenden Teils findet auf elektromagnetischem Wege eine Datenübertragung statt.

Aufgabe der vorliegenden Erfindung ist es, einen Drehübertrager zur bidirektionalen Datenübertragung anzugeben, bei dem die Datenübertragung mittels induktiver Elemente und außerhalb des Raumes der Dreh- bzw. Rotationsachse des Drehübertragers stattfindet, wobei der Durchmesser oder die Einbautiefe des Datenübertragers möglichst gering sein soll.

Diese Aufgabe wird durch einen induktiven Drehübertrager gemäß Anspruch 1 gelöst.

Die beiden Teile des Drehübertragers, der feststehende und der rotierende Teil, weisen eine gemeinsame, virtuelle Drehachse auf, wobei der rotierende Teil um diese virtuelle Drehachse rotiert und die Drehrichtung beliebig ist. Der Drehübertrager weist vorzugsweise ein zur virtuellen Drehachse rotationssymetrisches Gehäuse auf, das auch die entsprechende Mechanik mit Häusung, Lagerung sowie Dichtung umfasst.

Da die Datenübertragungsstrecke erfindungsgemäß außerhalb der Drehachse angeordnet ist, ist es besonders vorteilhaft, wenn der induktive Drehübertrager ein Gehäuse aufweist, welches eine die virtuelle Drehachse umschließende Durchführung aufweist. Der induktive Drehübertrager weist am Ort der Drehachse bzw. Rotationsachse Raum zur Realisierung der Durchführung auf, da die Datenübertragung außerhalb dieses Raumes erfolgt. Beispielsweise ermöglicht ein hohlzylinderförmiger Aufbau des Gehäuses die räumliche Nutzung um die Rotationsachse für Durchführungen. Der innerhalb der Durchführung zur Verfügung stehende Raum kann beispielsweise für Kabel, Pneumatik oder Hydraulik benutzt werden.

In einer vorteilhaften Ausführungsform des erfindungsgemäßen induktiven Drehübertragers ist das induktive Element als Transformator mit zumindest einer ersten und einer zweiten Spule ausgeführt, wobei die erste Spule dem feststehenden Teil und die zweite Spule dem rotierenden Teil zugeordnet ist. Bei einer derartigen Ausführungsform ist z. B. die erste Spule als Primärwicklung des Transformators anzusehen und die zweite Spule als Sekundärwicklung des Transformators anzusehen. Selbstverständlich ist die Zuordnung von Primär- und Sekundärseite beliebig austauschbar. Die erste Spule kann auch dem rotierenden Teil zugeordnet werden und die zweite Spule dem feststehenden Teil.

Zur Realisierung eines erfindungsgemäßen induktiven Drehübertragers wird beispielsweise eine an sich bekannte Technik, wie beispielsweise die Videokopftechnik, in einer neuen Applikation entsprechend modifiziert. Dazu werden neue Fertigungstechniken zur Herstellung von Teilkomponenten benutzt.

Um den erfindungsgemäßen Drehübertrager mit möglichst geringen Durchmesser zu realisieren, bietet es sich an, die erste und die zweite Spule in Bezug auf die Richtung der virtuellen Drehachse nebeneinander anzuordnen.

Hingegen lässt sich in einer vorteilhaften Ausführungsform der Drehübertrager mit sehr geringer Einbautiefe realisieren, indem die erste Spule koaxial um die zweite Spule angeordnet ist.

Insbesondere bei einem im Wesentlichen rotationssymmetrischen Aufbau des Gehäuses des Drehübertragers ist eine vorteilhafte Ausführung dadurch gegeben, dass die erste und/oder die zweite Spule als Ringspule ausgeführt sind. Eine derartige Anordnung kann auch als Ringtransformator mit zueinander beweglichen Wicklungen bezeichnet werden.

Eine besonders kompakte Bauweise des induktiven Drehübertragers lässt sich realisieren, indem besonders flache Spulen für den induktiven Drehübertrager eingesetzt werden. Eine sehr vorteilhafte Ausführungsform der Erfindung ist in diesem Sinne dadurch gekennzeichnet, dass die erste und/oder die zweite Spule als Planarspule ausgeführt sind. Planarspulen eigenen sich besonders gut für eine Miniaturisierung des erfindungsgemäßen induktiven Drehübertragers.

Unter Anwendung von replizierenden Techniken bzw. Verfahren wie beispielsweise Spritzgießen oder MID (molded interconnect device), die beispielsweise auch in der Mikrosystemtechnik benutzt werden, wird sowohl eine Miniaturisierung als auch zusätzlich eine kostengünstige Herstellung eines erfindungsgemäßen Drehübertragers erreicht. Insbesondere durch die Miniaturisierung des Drehübertragers ist ein Einsatz in weiteren potenziellen Anwendungsgebieten, z.B. Robotergelenke, bei denen Durchführungen beispielsweise zur Energieversorgung benötigt werden, denkbar und möglich.

Um den Streufluss des induktiven Elementes zu minimieren ist es zweckmäßig, dass das induktive Element Mittel zur Feldkonzentration aufweist. Derartige Mittel können beispielsweise Ferrite sein, die an geeigneten Positionen zur Führung des magnetischen Flusses angebracht werden. Für eine effiziente induktive Datenübertragung ist eine starke Feldkopplung zwischen primär- und sekundärseitiger Wicklung wichtig. Auch ein Topf- oder Becherkern kann zur Kopplung der ersten und der zweiten Spule des Transformators Verwendung finden. Selbstverständlich sind verschiedene andere Ausführungsformen zur Erzeugung eines möglichst großen Kopplungsfaktors zwischen primär- und sekundärseitiger Wicklung mittels Feldkonzentration denkbar.

Der erfindungsgemäße induktive Drehübertrager ist zur bidirektionalen Datenübertragung vorgesehen und weist für jede Übertragungsrichtung ein induktives Element auf. Alternativ kann auch nur ein induktives Element verwendet werden, wenn eine so genannte Gabelschaltung eingesetzt wird.

Bei der Verwendung zweier induktiver Elemente kommen verschiedene geometrische Anordnungen der induktiven Elemente in Frage. Ein möglichst geringer Durchmesser eines induktiven Drehübertragers mit zwei oder auch mehr als zwei induktiven Elementen wird erzielt, wenn die induktiven Elemente in Bezug auf die Richtung der virtuellen Drehachse nebeneinander angeordnet sind.

Hingegen lässt sich ein induktiver Drehübertrager mit möglichst geringer Einbautiefe realisieren, wenn die induktiven Elemente koaxial ineinander verschachtelt angeordnet sind. Zur Trennung der Kanäle, denen die verschiedenen induktiven Elemente zugeordnet sind, ist es zweckmäßig, Mittel zur Feldkonzentration zu verwenden, um eine magnetische Kopplung durch Streufluss der induktiven Elemente untereinander weitgehend zu vermeiden.

Zur Trennung der Kanäle bei Verwendung mehrerer induktiver Elemente ist es darüber hinaus zweckmäßig, zwischen den induktiven Elementen Mittel zur Entkopplung magnetischer Felder anzuordnen. Bei den Mitteln zur Entkopplung der magnetischen Felder kann es sich um einfache geometrische Anordnungen handeln, die zwischen den induktiven Elementen abgeordnet sind und dort einen Mindestabstand der induktiven Elemente zueinander sichern

Eine besonders vorteilhafte Anwendung ergibt sich für den erfindungsgemäßen Übertrager dadurch, dass der Übertrager zur Übertragung von Busprotokollen, insbesondere Fast Ethernet Protokollen, vorgesehen ist.

Ohne große prinzipielle Änderungen können verschiedene Busprotokolle, wie beispielsweise Profibus und (Fast) Ethernet übertragen werden. Dabei stehen insbesondere Drehübertrager für Fast Ethernet im Fokus d.h. für eine Übertragungsrate von 100 Mbaud. Andere Busprotokolle, insbesondere andere Feldbusprotokolle wären ebenfalls durch Modifikation der Ein- bzw. Ausgangsschaltung übertragbar.

Ein weiterer Vorteil ist die Transparenz bei der Datenübertragung. Zusätzliche Protokoll-Layer sind nicht notwendig.

Weiterhin können ohne große prinzipielle Änderungen verschiedene, insbesondere gleichstromarme Protokolle mit dem erfindungsgemäßen induktiven Drehübertrager übertragen werden. Selbst beispielsweise NRZ-kodierte Datenströme (NRZ = non return to zero), welche einen Gleichstromanteil haben, können für die passive Übertragung genutzt werden, wenn im Drehübertrager eine entsprechende Umkodierung zu einem RZ-Code (RZ = return to zero) vorgenommen wird.

Um eine möglichst günstige Herstellung des induktiven, bzw. feldgekoppelten Drehübertragers zu erreichen, ist es vorteilhaft, dass dieser passiv arbeitet. Selbstverständlich ist aber auch eine aktive Variante, die ein- und/oder ausgangsseitig eine Signalformung realisiert, denkbar und möglich. Bei der Realisierung dieser Variante sind zusätzliche Verzögerungszeiten bzw. Jitter, die zur Signallaufzeit dazu kommen, zu berücksichtigen.

Als eine bevorzugte Ausführungsform wird der erfindungsgemäße feldgekoppelte, bzw. passive Drehübertrager als integrierte Einheit ausgeführt. Extern anzuschließende Elemente sind die entsprechenden Buskabel auf beiden Seiten. Eine bevorzugte Ausgestaltung ermöglicht dabei den Einsatz von Steckverbindern. Das Verfahren zur Datenübertragung ist dann, bei entsprechender Vorbereitung im feststehenden bzw. im rotierenden Teil des optischen Drehübertragers, sehr einfach und kostengünstig gelöst. Damit können prinzipiell alle möglichen Datenbusse, beispielsweise Ethernet, insbesondere Feldbusse, beispielsweise Profibus, aber auch Punkt-zu-Punkt-Verbindungen, beispielsweise IRTE, angeschlossen, die entsprechenden Datenprotokolle übertragen und damit der erfindungsgemäße induktive Drehübertrager in beliebige Automatisierungssysteme integriert werden.

Von besonderem Vorteil ist es darüber hinaus, dass die Erfindung insbesondere bei und in Verpackungsmaschinen, Pressen, Kunststoffspritzmaschinen, Textilmaschinen, Druckmaschinen, Werkzeugmaschinen, Roboter, Handlingsystemen, Holzbearbeitungsmaschinen, Glasverarbeitungsmaschinen, Keramikverarbeitungsmaschinen sowie Hebezeugen eingesetzt bzw. verwendet werden kann.

Im Weiteren werden bevorzugte Ausführungsbeispiele der Erfindung mit Bezugnahme auf die Zeichnungen näher erläutert. Es zeigen:
- FIG 1: eine Prinzipdarstellung eines Drehübertragers,
- FIG 2: eine Prinzipdarstellung eines erfindungsgemäßen induktiven Drehübertragers in axialer Ausführung,
- FIG 3: eine Prinzipdarstellung eines erfindungsgemäßen induktiven Drehübertragers in radialer Ausführung,
- FIG 4: eine Prinzipdarstellung eines erfindungsgemäßen induktiven Drehübertragers mit Planarspulen,
- FIG 5: eine Prinzipdarstellung eines Planarspulenaufbaus und
- FIG 6: eine Prinzipdarstellung eines erfindungsgemäßen induktiven Drehübertragers als MID-Variante (molded interconnect device).

FIG 1 zeigt eine Prinzipdarstellung eines Drehübertragers 100. Der Drehübertrager 100 besteht aus einem feststehenden Teil 101 und einem rotierenden Teil 102. Beide Teile des Drehübertragers 100 weisen eine gemeinsame, gedachte, virtuelle Drehachse 201 auf, wobei der rotierende Teil 102 um diese virtuelle Drehachse 200 rotiert, wobei die Drehrichtung beliebig ist. Das Gehäuse des Drehübertragers 100 ist wegen der Drehung um die virtuelle Drehachse 201 bevorzugterweise rotationssymmetrisch, beispielsweise zylinderförmig, zur Drehachse 201 ausgeführt. Der feststehende Teil 101 wird im mechanischen Sinn auch als "Stator" und der rotierende Teil 102 als "Rotor" bezeichnet. Dabei ist es unerheblich, welcher Teil sich bewegt und welcher Teil des Drehübertragers 100 fixiert ist. Letztlich darf nur ein Teil des Drehübertragers 100 mechanisch starr befestigt sein, der andere, zweite Teil muss spannungsfrei drehbar gelagert sein und muss "spannungsfrei mitgenommen" werden können. Dies kann beispielsweise durch eine Kunststoff- oder Gummikupplung erreicht werden. Andere Dichtungen sind jedoch auch denkbar und möglich. Dabei sind je nach Ausführung beliebige Grade der Dichtung erreichbar. Darüber hinaus hängt die maximale Drehgeschwindigkeit u.a. von der Güte der Lagerung ab.

Drehübertrager werden insbesondere zur Datenübertragung verwendet, wobei entsprechende Kabel 301,302 in die beiden Teile 101,102 des Drehübertragers 100 führen, wobei beispielsweise ein Kabel 302 wie in der FIG 1 gezeigt, zusammen mit dem rotierenden Teil 102 des Drehübertragers 100 mit rotiert. Zur Datenübertragung sind prinzipiell alle Arten von geeigneten Kabeln möglich, beispielsweise Buskabel, Lichtwellenleiter, etc. Die Kabel werden bevorzugt mittels Stecker, von denen in der FIG 1 lediglich ein Stecker 401 sichtbar ist, mit dem Drehübertrager 100 verbunden. Selbstverständlich ist die Form der Stecker im Wesentlichen beliebig.

Die beiden Gehäuseteile des Drehübertragers 100 können beispielsweise aus Stahl, insbesondere Edelstahl, aus Keramik oder aus Kunststoff hergestellt werden. Jedoch sind auch andere Materialien, beispielsweise Aluminiumlegierungen, Messing, etc. denkbar und verwendbar. Um die Produktionskosten zu erniedrigen bzw. kostengünstige Produktionsverfahren, welche die Herstellungskosten weiter reduzieren, anwenden zu können, wird die Verwendung von preiswerten Materialien, beispielsweise Keramiken bzw. Kunststoffe bevorzugt. Dadurch, insbesondere bei der Verwendung von Kunststoffen, können entsprechend kostengünstige Fertigungstechniken, beispielsweise die Spritzgusstechnik, eingesetzt werden.

FIG 2 zeigt eine Prinzipdarstellung eines erfindungsgemäßen induktiven Drehübertragers 100 in axialer Ausführung, der mit konventioneller Spulentechnik, insbesondere konventionellen Wicklungen arbeitet. Der erfindungsgemäße, feldgekoppelte Drehübertrager 100 besteht prinzipiell aus zwei zueinander verdrehbaren Röhren 101,102.

Der Drehübertrager 100 weist zwei induktive Elemente 500,800 zur Datenübertragung auf, wobei jedem Element ein Kanal zugeordnet ist. Ein induktives Element 500,800 besteht aus zwei Spulen 501,502 bzw. Spulenteilen mit Becher- oder Topfkernen 503, beispielsweise mit einer Ferritschale, die durch einen Luftspalt voneinander getrennt sind.

Die induktiven Elemente 500,800 liegen axial nebeneinander, wodurch ein Aufbau mit geringem Durchmesser 202 möglich wird. Zwischen den induktiven Elementen 500,800 befindet sich ein "Spacer" 600 der zur Trennung der Kanäle, und damit insbesondere zur Verhinderung der Feldkopplung zwischen den induktiven Elementen 500,800 dient.

FIG 3 zeigt eine Prinzipdarstellung eines erfindungsgemäßen induktiven Drehübertragers 100 in radialer Ausführung, der mit konventioneller Spulentechnik arbeitet. Er besteht prinzipiell aus zwei zueinander verdrehbaren Röhren 101,102.

Der Drehübertrager 100 weist zwei induktive Elemente 500,800 zur Datenübertragung auf, wobei jedem Element 500,800 ein Kanal zugeordnet ist. Ein induktives Element 500,800 besteht aus zwei Spulen 501,502 bzw. Spulenteilen mit Becher- oder Topfkernen 503, beispielsweise mit einer Ferritschale, die durch einen Luftspalt voneinander getrennt sind.

Die Kanäle bzw. die induktiven Elemente 500,800 liegen radial nebeneinander, wodurch ein Aufbau mit geringer Einbautiefe 203 möglich wird. Zwischen den Kanälen kann sich wieder ein Spacer befinden, der die Trennung der Kanäle verbessert.

FIG 4 zeigt eine Prinzipdarstellung eines erfindungsgemäßen induktiven Drehübertragers mit Planarspulen 501,502. Diese Spulen werden im Prinzip wie Leiterplatten hergestellt, d.h. Leiterbahnen auf Trägermaterial 504, hergestellt mit den Prozessen der konventionellen LP-Produktion. Die Eigenschaften der Spulen 502,503 sind durch mechnanische Parameter einfach berechen- bzw. simulierbar. Die fertige Planarspule 502,501 wird dann nur noch in Becher- oder Topfkerne 503 eingebettet. Die Planarspulen 502,501 sind wiederum durch einen Luftspalt physikalisch voneinander getrennt.

FIG 5 zeigt eine Prinzipdarstellung eines Planarspulenaufbaus. Die Eigenschaften der Spulen 501,505 werden maßgeblich durch deren Geometrie bestimmt. Für radial angeordnetete Spulen mit gleicher Induktivität sind im Prinzip gleiche Spulenflächen bei gleichem Leiterquerschnitt notwendig.

FIG 6 zeigt eine Prinzipdarstellung eines erfindungsgemäßen induktiven Drehübertragers als MID-Variante (molded interconnect device). Die MID-Variante bietet das größte Potential in Richtung low-cost und Miniaturisierung.

Bei dieser erfindungsgemäßen Ausführungsform ist jeweils ein induktive Element 500,800 mit einem inneren Spulenkörper 702 und einem äußeren Spulenkörper 701 ausgeführt, wobei der äußere Spulenkörper 701 den inneren Spulenkörper 702 konzentrisch umschließt. In den äußeren Spulenkörper 701 sind Spulen 501 eingebettet, deren Wicklungen in axialer Richtung, d. h in Richtung der virtuellen Drehachse, nebeneinander angeordnet sind. Analog sind in den inneren Spulenkörper 702 Spulen 502 eingebettet, deren Wicklungen in axialer Richtung, d. h in Richtung der virtuellen Drehachse, nebeneinander angeordnet sind. Durch diese Anordnung der Wicklungen kann der induktive Drehübertrager mit besonders geringem Durchmesser 202 realisiert werden.

Die Spulen 501 des äußeren Spulenkörpers 701 können als Primärwicklung eines Transformators betrachtet werden, dessen sekundärseitige Wicklung durch die Spulen 502 auf dem inneren Spulenkörper 702 repräsentiert werden. Zur Feldkonzentration sind entsprechende Mittel 705, z. B HF Magnete, sowohl am inneren 702 als auch am äußeren Spulenkörper 701 vorgesehen.

Primär- und Sekundärseite des induktiven Elementes 500 sind durch einen Luftspalt 704 getrennt, innerhalb dessen auch eine Lagerung vorgesehen ist, die eine Rotation eines der Spulenkörper 701,702 ermöglicht.

Der Drehübertrager ist mit zwei axial nebeneinander angeordneten induktiven Elementen 500,800 ausgeführt, wodurch zwei Übertragungskanäle realisiert werden. Die Anzahl der Kanäle bzw. der induktiven Elemente ist selbstverständlich skalierbar.

Die Herstellung des Drehübertragers ist besonders kostengünstig. Die HF Magnete 705 und die Spulen 502 werden positioniert und mit Kunststoff umspritzt. Eine Nachbearbeitung wie z.B. Ätzen (im Sinne von Abtragen) von Hilfsstrukturen ist möglich. Gleichzeitig sind die Aufnahmen für die Lagerung herstellbar. Wenn der Prozess entwickelt ist, sind nur wenige Schritte zur Fertigung des gesamten Gebildes notwendig.

## Patentansprüche

1. Induktiver Drehübertrager (100) zur Übertragung von Daten, mit einem feststehenden Teil (101) und einem rotierenden Teil (102), wobei der rotierende Teil (102) und der feststehende Teil (101) eine gemeinsame, virtuelle Drehachse (201) aufweisen, und wobei sich der rotierende Teil (102) um den feststehenden Teil (101) dreht, und wobei die Datenübertragung über wenigstens eine Datenübertragungsstrecke mittels wenigstens eines induktiven Elements (500,800) erfolgt, und wobei die Datenübertragungsstrecke außerhalb der Drehachse (201) des Drehübertragers (100) angeordnet ist, und wobei der Übertrager (100) zur bidirektionalen Datenübertragung vorgesehen ist und für jede Übertragungsrichtung ein induktives Element aufweist,
**dadurch gekennzeichnet, dass** die induktiven Elemente (500,800) in Bezug auf die Richtung der virtuellen Drehachse (201) nebeneinander angeordnet sind oder die induktiven Elemente (500,800) koaxial ineinander verschachtelt angeordnet sind.

2. Induktiver Drehübertrager nach Anspruch 1,
**dadurch gekennzeichnet, dass** der induktive Drehübertrager (100) ein Gehäuse aufweist, welches eine die virtuelle Drehachse (201) umschließende Durchführung aufweist.

3. Induktiver Drehübertrager nach Anspruch 1 oder 2,
**dadurch gekennzeichnet, dass** das induktive Element (500,800) als Transformator mit zumindest einer ersten und einer zweiten Spule ausgeführt ist, wobei die erste Spule (501,502,503) dem feststehenden Teil und die zweite Spule dem rotierenden Teil zugeordnet ist.

4. Induktiver Drehübertrager nach Anspruch 3,
**dadurch gekennzeichnet, dass** die erste und die zweite Spule (501,502,503) in Bezug auf die Richtung der virtuellen Drehachse nebeneinander angeordnet sind.

5. Induktiver Drehübertrager nach Anspruch 3 oder 4,
**dadurch gekennzeichnet, dass** die erste Spule koaxial um die zweite Spule (501,502,503) angeordnet ist.

6. Induktiver Drehübertrager nach einem der Ansprüche 3 bis 5,
**dadurch gekennzeichnet, dass** die erste und/oder die zweite Spule (501,502,503) als Ringspule ausgeführt sind.

7. Induktiver Drehübertrager nach einem der Ansprüche 3 bis 5,
**dadurch gekennzeichnet, dass** die erste und/oder die zweite Spule (501,502,503) als Planarspule ausgeführt sind.

8. Induktiver Drehübertrager nach einem der vorhergehenden Ansprüche,
**dadurch gekennzeichnet, dass** das induktive Element (500,800) Mittel zur Feldkonzentration (705) aufweist.

9. Induktiver Drehübertrager nach einem der vorhergehenden Ansprüche,
**dadurch gekennzeichnet, dass** zwischen den induktiven Elementen (500,800) Mittel zur Entkopplung magnetischer Felder angeordnet sind.

10. Induktiver Drehübertrager nach einem der vorhergehenden Ansprüche,
**dadurch gekennzeichnet, dass** der Übertrager (100) zur Übertragung von Busprotokollen, insbesondere Fast Ethernet Protokollen, vorgesehen ist.

11. Induktiver Drehübertrager nach einem der vorhergehenden Ansprüche,
**dadurch gekennzeichnet, dass** der induktive Drehübertrager (100) als integrierte Einheit ausgeführt ist.

## Claims

1. Inductive rotating transformer (100) for transmitting data, having a fixed part (101) and a rotating part (102), with the rotating part (102) and the fixed part (101) having a common, virtual axis of rotation (201) and with the rotating part (102) rotating about the fixed part (101) and with the data transmission taking place over at least one data transmission path by means of at least one inductive element (500, 800) and with the data transmission path being arranged outside the axis of rotation (201) of the rotating transformer (100) and with the transformer (100) being provided for bidirectional data transmission and having an inductive element for each transmission direction,
**characterised in that** the inductive elements (500, 800) are arranged adjacent to one another in respect of the direction of the virtual axis of rotation (201) or the inductive elements (500, 800) are coaxially interleaved into each other.

2. Inductive rotating transformer according to claim 1,
**characterised in that** the inductive rotating transformer (100) has a housing, which has a lead-through enclosing the virtual axis of rotation (201).

3. Inductive rotating transformer according to claim 1 or 2, **characterised in that** the inductive element (500, 800) is embodied as a transformer having at least a first and a second coil, with the first coil (501, 502, 503) being assigned to the fixed part and the second coil being assigned to the rotating part.

4. Inductive rotating transformer according to claim 3, **characterised in that** the first and the second coils (501, 502, 503) are arranged adjacent to one another in respect of the direction of the virtual axis of rotation.

5. Inductive rotating transformer according to claim 3 or 4, **characterised in that** the first coil is arranged coaxially around the second coil (501, 502, 503).

6. Inductive rotating transformer according to one of claims 3 to 5, **characterised in that** the first and/or the second coil (501, 502, 503) is/are embodied as ring coils.

7. Inductive rotating transformer according to one of claims 3 to 5, **characterised in that** the first and/or the second coil (501, 502, 503) is/are embodied as planar coils.

8. Inductive rotating transformer according to one of the preceding claims, **characterised in that** the inductive element (500, 800) has means for field concentration (705).

9. Inductive rotating transformer according to one of the preceding claims, **characterised in that** means for decoupling magnetic fields are arranged between the inductive elements (500, 800).

10. Inductive rotating transformer according to one of the preceding claims, **characterised in that** the transformer (100) is provided to transmit bus protocols, in particular Fast Ethernet protocols.

11. Inductive rotating transformer according to one of the preceding claims, **characterised in that** the inductive rotating transformer (100) is embodied as an integrated unit.

## Revendications

1. Transmetteur (100) tournant inductif pour la transmission de données, comprenant une partie (101) à poste fixe et une partie (102) rotative, la partie (102) rotative et la partie (101) à poste fixe ayant un axe (201) de rotation virtuel commun, et la partie (102) rotative tournant autour de la partie (101) à poste fixe, et la transmission de données s'effectuant sur au moins un parcours de transmission de données au moyen d'au moins un élément (500, 800) inductif, et le parcours de transmission de données étant disposé en dehors de l'axe (201) de rotation du transmetteur (100) tournant, et le transmetteur (100) étant prévu pour la transmission bidirectionnelle de données et comportant un élément inductif pour chaque sens de transmission,
**caractérisé en ce que** les éléments (500, 800) inductifs sont disposés les uns à côté des autres par rapport à la direction de l'axe (201) de rotation virtuel, ou bien les éléments (500, 800) inductifs sont disposés en étant coaxialement imbriqués les uns dans les autres.

2. Transmetteur tournant inductif suivant la revendication 1, **caractérisé en ce que** le transmetteur (100) tournant inductif comporte un boîtier qui comprend un passage entourant l'axe (201) de rotation virtuel.

3. Transmetteur tournant inductif suivant la revendication 1 ou 2, **caractérisé en ce que** l'élément (500, 800) inductif est réalisé sous forme de transformateur doté d'au moins une première et une deuxième bobines, la première (501, 502, 503) bobine étant associée à la partie à poste fixe et la deuxième bobine à la partie rotative.

4. Transmetteur tournant inductif suivant la revendication 3, **caractérisé en ce que** la première et la deuxième bobines (501, 502, 503) sont disposés les unes à côté des autres par rapport à la direction de l'axe de rotation virtuel.

5. Transmetteur tournant inductif suivant la revendication 3 ou 4, **caractérisé en ce que** la première bobine est disposée coaxialement autour de la deuxième bobine (501, 502, 503).

6. Transmetteur tournant inductif suivant l'une des revendications 3 à 5, **caractérisé en ce que** la première et/ou la deuxième bobines (501, 502, 503) sont réalisées sous la forme de bobines toroïdales.

7. Transmetteur tournant inductif suivant l'une des revendications 3 à 5, **caractérisé en ce que** la première et/ou la deuxième bobines (501, 502, 503) sont réalisées sous la forme de bobines planaires.

8. Transmetteur tournant inductif suivant l'une des revendications précédentes, **caractérisé en ce que** l'élément (500, 800) inductif comprend des moyens (705) de concentration de champ.

9. Transmetteur tournant inductif suivant l'une des revendications précédentes, **caractérisé en ce que** des moyens de découplage de champs magnétiques sont disposés entre les éléments (500, 800) inductifs.

10. Transmetteur tournant inductif suivant l'une des revendications précédentes, **caractérisé en ce que** le transmetteur (100) est prévu pour transmettre des protocoles de bus, notamment des protocoles Ethernet rapides.

11. Transmetteur tournant inductif suivant l'une des revendications précédentes, **caractérisé en ce que** le transmetteur (100) tournant inductif est réalisé sous la forme d'une unité intégrée.
